# EUROPÄISCHE PATENTSCHRIFT

(11) **EP 0 063 724 B1**
(45) Veröffentlichungstag und Bekanntmachung des Hinweises auf die Patenterteilung: **11.12.1985**
(21) Anmeldenummer: 82102937.8
(22) Anmeldetag: 06.04.1982
(51) Int. Cl.: B66C 3/00, B66C 11/24, A01D 87/00

(54) **Vorrichtung zum Anschliessen eines Greifers für landwirtschaftliche Gebäude an einem ihn mittels eines flexiblen Tragmittels tragenden bewegbaren Halter**
Device for attaching a grab for agricultural buildings to a movable support by means of a flexible element
Dispositif pour attacher un grappin pour bâtiments agricoles à un support mobile au moyen d'un élément flexible

(30) Priorität: 25.04.1981 DE 3116559
(43) Veröffentlichungstag der Anmeldung: 03.11.1982
(73) Patentinhaber: Franz X. Kibler Maschinenfabrik, D-7967 Bad Waldsee (DE)
(72) Erfinder: Kibler, Kurt, D-7967 Bad Waldsee (DE)
(74) Vertreter: Braito, Herbert

## Beschreibung

Die Erfindung betrifft eine Vorrichtung zum Anschließen eines Greifers für landwirtschaftliche Gebäude an einem ihn mittels eines flexiblen Tragmittels heb- und senkbar tragenden bewegbaren Halter, insbesondere einer an einer Führung wie dem Träger eines Hallenlaufkranes längsverfahrbaren Laufkatze.

In der Landwirtschaft werden Hallenlaufkrane vornehmlich zur Einlagerung und Auslagerung von Rauhfutter und Siliergut eingesetzt. Sie bestehen im wesentlichen aus zwei oder mehr im Gebäude fest verlegten Kranbahnen und einem oder mehreren verfahrbaren Kranträgern, einer Elektro-Laufkatze und einem Greifer. Bei den meisten Hallenlaufkranen dieser Art ist der Greifer über ein oder mehrere Tragmittel wie Drahtseil oder Kette an der Laufkatze angehängt und kann durch eine Winde lotrecht bewegt werden. Der Greifer benötigt jedoch mit seiner Aufhängung eine bestimmte Bauhöhe, man kann daher nicht bis unter den Kranträger, sondern nur bis unter den Greifer einlagern. Der verbleibende obere Raum läßt sich nur mit zusätzlichen Maschinen, mit einem Gebläse oder in Handarbeit befüllen. Mit Rücksicht auf umgebende Landschaft und Baukosten will man neue Futterbergehallen nicht unnötig hoch bauen. Deshalb wird häufig die Forderung nach einem landwirtschaftlichen Kran erhoben, der es ohne zusätzliche Einrichtungen und Handarbeit gestattet, Rauhfutter bis an die untere Dachhaut einzulagern.

Aus diesem Grunde werden gelegentlich Krananlagen gebaut, deren Kranträger gekrümmt ist und wenigstens zu einem Ende hin der Dachneigung folgt. Dies zeigt z. B. die DE-C 655 211 für einen an seinem Halter nicht heb- oder senkbar aufgehängten Greifer. Aber auch bei derartigen Lösungen kann der für den Greiferdurchgang erforderliche Raum unter dem Kranträger nicht genützt werden.

Die Erfindung geht aus von der eingangs geschilderten Vorrichtung und verfolgt die Aufgabe, diese Vorrichtung auf möglichst einfache Weise so auszugestalten, daß die Einlagerungshöhe über diejenige Höhe hinaus vergrößert werden kann, die sich mit einem am flexiblen Tragmittel hängenden Greifer erreichen lässt.

Zur Lösung dieser Aufgabe werden am Greifer und seinem Halter Schwenkmittel zum selbsttätigen In-Eingriffbringen und Abstützen des Greifers am Halter beim Einfahren in die Hub-Endstellung und Schwenkmittel zum selbsttätigen Hochschwenken des Greifers aus seiner Hängestellung in eine Auslenkstellung bis wenigstens annähernd in eine waagerechte Ebene mit dem Kranträger und quer zur Fahrtrichtung seines Halters bzw. seiner Laufkatze vorgesehen.

Als Halter kommt normalerweise eine übliche Laufkatze in Betracht, wie sie meist am Träger eines Laufkranes bzw. Brückenkranes oder auch an einer gebäudefest zu verlegenden Katzbahn geführt ist. Unabhängig davon jedoch, wie der Halter beschaffen oder geführt ist, kann durch das Hochschwenken des Greifers aus seiner Hängestellung wesentliche Höhe gewonnen werden. Man kann seitlich des Halters wenigstens über dessen Unterseite hinaus laden bzw. einseitig über die Oberseite des Halters bzw. einer Fahrbahn für den Halter, zumal in der Regel die Breite des Greifers wesentlich größer ist als die Höhe eines zugehörigen Kranträgers. Von einem Ende beginnend kann so eine Futterbergehalle nahezu bis unters Dach vollgestopft werden. Dies alles geschieht ohne sonderlichen Bedienungsaufwand lediglich dadurch, daß man den Greifer immer weiter einzieht, bis das Hubwerk schließlich in bekannter Weise durch einen Tastschalter o. dgl. abgeschaltet wird.

Da der Greifer quer zur Fahrtrichtung seines Halters bzw. seiner Laufkatze hochgeschwenkt wird, kann er verhältnißmäßig weit zur Seite der Fahrbahn hinauf reichen. Dadurch wird das Gut in vergleichmäßigter Höhenlage und besser kontrolliert eingelagert oder entnommen. Dies hat auch Bedeutung für die Verwendung einer ortsfesten Katzfahrbahn. Das Gut wird dann nicht lediglich unter dieser Fahrbahn abgeworfen, sondern verhältnismäßig weit zur Seite gereicht. Auch dabei kann naturgemäß die Laufkatze an zwei unter seitlichem Zwischenabstand vorgesehenen Trägern verfahrbar angebracht sein.

Das Hochschwenken eines Lastaufnahmemittels ist an sich in mancherlei Weise bekannt. So zeigt die DE-C 859 211 einen insbesondere für Rüstkraftwagen bestimmten Kran mit Flaschenzug, wobei ein Fanghebel um die Achse einer am Ende eines Wippauslegers angebrachten Umlenkrolle schwenkbar gelagert ist. Beim Hubvorgang fährt die Unterflasche so in eine Klauenöffnung des Fanghebels ein, daß sie mit diesem in der lotrechten Ebene des Auslegers hochgeschwenkt wird. Dadurch kann die Unterflasche mit ihrem Kranhaken auch bei der Fahrt auf dem Wagenaufbau abgelegt werden.

In vergleichbarer Weise wird nach der DE-C 60 629 ein an Hubseilen hängender Kübel dadurch entleert, daß er in ein Zwischengeschirr einfährt und mit diesem in eine Kippstellung um eine waagerechte Achse hochgeschwenkt wird, die am oberen Ende einer Schurre angebracht ist. Diese bekannten Vorrichtungen haben jedoch keine Erkenntnisse vermittelt, wie sich mit landwirtschaftlich eingesetzten Greifern grössere Lagerhöhen erreichen lassen.

Schließlich betrifft die nicht vorveröffentlichte EP-A 61 047 (Veröffentlichungstag 29.9.82) eine Vorrichtung zur Einlagerung von landwirtschaftlichem Gut wie Rauhfutter und Siliergut bis unter die Dachhaut eines landwirtschaftlichen Gebäudes, mit einem Auslegerkran mit einem am Auslegerende geführten, an ein Hubwerk angeschlossenen flexiblen Tragmittel wie ein Hubseil, das einen Greifer über eine größere Hubhöhe heb- und senkbar freipendelnd trägt, mit an Greifer und Auslegerende vorgesehenen und einander zugeordneten Schwenkmittein, die beim Einfahren des Greifers in dessen Hub-Endstellung am Auslegerende zum Hochschwenken des Greifers in der vertikalen Längsebene des Auslegers zum Eingriff kommen, und mit Eingriffsmitteln zum selbsttätigen Führen in eine wenigstens angenäherte Verlängerung des Auslegers, sowie zum biegefesten Anschließen des Greifers am Ausleger bis zum Ablagern des Ladegutes aus erhöhter Stielgreiferstellung.

Als zweckmäßig hat sich die Ausbildung eines die Führung für die Laufkatze bildenden Trägers als torsionssteife Hohlprofil- oder Kastenkonstruktion erwiesen. Man kann dann aus der mittleren Hängestellung mehr oder weniger weit seitlich des schmalen Trägers aufschwenken.

Die Schwenkmittel sollten nach Möglichkeit zum wahlweisen Hochschwenken nach rechts oder links eingerichtet sein. Von erheblicher Bedeutung ist dies vor allem für auf einer ortsfesten Bahn verfahrbare Laufkatzen, da man so nach beiden Seiten der Katzbahn ausladen und dadurch den Ladestreifen wesentlich verbreitern kann.

Die Schwenkmittel zwischen Greifer und Halter können einen gegenüber dem Anschluß des Tragmittels seitlich versetzten Stützvorsprung aufweisen, der eine erste Schwenkachse beim Einfahren des Greifers in seine Hubstellung bestimmt. Zweckmäßigerweise wird der Stützvorsprung als an Greifer oder Halter von dessen einer Seite auf eine gegenüberliegende Seite umsetzbarer Stützarm ausgebildet.

Nach einem weiteren Erfindungsvorschlag werden an Halter und Greifer zusammenwirkende Führungsmittel zum Führen des Greifers beim Schwenkvorgang zwischen Hängestellung und Auslenkstellung vorgesehen. Beispielsweise können die Führungsmittel zwei aneinander zur Anlage zu bringende Gleitpjatten aufweisen, von welchen wenigstens die Halter-Gleitplatte in der Schwenkebene konvex gewölbt ist, so daß die Gleitplatten während des Schwenkvorganges ausschließlich oder zusätzlich zum Gleitvorgang eine Abrollbewegung ausführen.

Wenn dabei die Halter-Gleitplatte symmetrisch zu einer die Hängestellung des Greifers bestimmenden Mittelebene ausgebildet ist, so läßt sie sich zum Hochschwenken des Greifers auf beiden Seiten in der gleichen Weise heranziehen. Zu diesem Zweck kann die Halter-Gleitplatte nach Art einer Hyperbel mit einem unteren Krümmungsteil und zwei wenigstens annähernd gestreckten Endteilen ausgebildet sein.

Sofern als Tragmittel Drahtseile o. dgl. verwendet werden, wird man natürlich bestrebt sein, jede unnötige Scheuerbewegung zu vermeiden und ein laufendes Trum weitgehend über Rollen führen. Auch dabei kann jedoch die Ausbildung der Halter-Gleitplatte als Umlenkelement für das Tragmittel in der Schwenkphase des Greifers von Vorteil sein, sofern das Seil nur um die Gleitplatte herumgelegt wird, beispielsweise also dicht am Festanschluß. Bei Ketten kann jedoch auch eine begrenzte Gleitbewegung zugelassen werden.

Wenn beispielsweise auf gegenüberliegenden Seiten einer Hänge-Mittelebene des Greifers am Halter ein Festanschluß und ein Hubanschluß für das vom Greifer kommende Tragmittel vorgesehen sind, dann läßt sich in der Regel jede Gleitbewegung dadurch ausschließen, daß man ständig auf Seiten des Hubanschlusses hochschwenkt. Sofern man nach beiden Seiten aufschwenken will, lassen sich die Anordnungen von Festanschluß und Hubanschluß vertauschbar vorsehen.

Eine andere Möglichkeit besteht darin, auf der Seite des Festanschlusses ein Umlenkmittel zum Umlenken des vom Hubanschluß zum Greifer geführten Tragmitteltrums anzubringen. Man kann dann beide Anschlüsse auf der gleichen Seite des Halters lassen oder auch den Festanschluß auf die gegenüberliegende Seite versetzen.

Die Zeichnung gibt eine bevorzugte Ausführungsform der Erfindung beispielsweise wieder. Es zeigen
Figur 1 die schematische Ansicht eines in einer Futterbergehalle eingesetzten Greifer-Laufkrans mit einer erfindungsgemäßen Anschlußvorrichtung bei hängendem Greifer,
Figur 2 eine Ansicht des gleichen Greiferlaufkrans mit aufgeschwenktem Greifer,
Figur 3 eine Ansicht der nach Fig. 1 eingesetzten Laufkatze in Richtung des Kranträgers gesehen,
Figur 3a diese Laufkatze von links in Fig. 3 gesehen,
Figur 4 den ersten Anlagekontakt des Greifers an der Katze beim Anhubvorgang aus der Stellung Fig. 3, die
Figur 5 und 6 Zwischenstellungen beim Aufschwenkvorgang,
Figur 7 die beim Hochschwenken nach rechts in der Zeichnung erreichte Endstellung des Greifers und
Figur 8 die entsprechende Endstellung beim Hochschwenken des Greifers nach links in der Zeichnung.

Nach den Fig. 1 und 2 ist dicht unter der Dachkonstruktion 21 auf seitlichen Trägerkonsolen 22 einer Futterbergehalle ein Laufkran 23 mit einer auf seinem Kranträger 24 verfahrbaren Laufkatze 25 angebracht. Ein Greifer 3 ist mittels eines auf der Winde 26 aufgewickelten Tragmittels 4 heb- und senkbar an der Laufkatze aufgehängt. Er kann beim Einfahren in die Endstellung, wie an Hand der Fig. 3 bis 8 noch erläutert werden wird, quer zur Zeichenebene aus einer Hängestellung gemäß Fig. 1 in eine in Fig. 2 angedeutete nahezu waagerechte Aufschwenkstellung hochgeschwenkt werden.

Wie aus den Fig. 3 und 3a besser zu ersehen, ist der Kranträger 2 als torsionssteifer Rohr- oder Kastenträger mit seitlich überstehenden Flanschen ausgebildet, auf welchen die Laufkatze 25 mittels Laufrollen 27 geführt ist. Auf dem Katzrahmen 28 ist etwas außerhalb einer Hänge-Mittelebene 29 des Greifers, die hier mit der lotrechten Mittelebene des Kranträgers 24 zusammenfällt, die Winde 26 für das normalerweise als Drahtseil ausgebildete Tragmittel 4 auf ihrer Achse 9 gelagert. Auf der anderen Seite der Mittelebene 29 ist eine weitere Achse 91 angebracht, die normalerweise den Festanschluß für das Endtrum 31 des Tragmittels 4 bildet, wahlweise aber ebenso zur Lagerung der Trommel 26 wie einer mit Strichpunktlinien eingezeichneten Umlenkrolle 32 verwendet werden kann.

Zwischen dem Endtrum 31 und dem laufenden Trum 33 ist das Tragmittel 4 über zwei unter Querabstand vorgesehene Umlenkrollen 34 geführt, die in einem auf dem Greifer-Kopfstück 6 angebrachten Rollenkasten 7 gelagert sind. An Stelle eines Drahtseils läßt sich naturgemäß auch ein Kunststoffseil, eine Gliederkette, Rollenkette o. dgl. verwenden.

Der Rollenkasten 7 ist überdeckt von einer Greifer-Gleitplatte 11, der eine Katz-Gleitplatte 10 zugeordnet ist. Beide Platten sind in der Zeichenebene gemäß Fig. 3 symmetrisch zur Hänge-Mittelebene 29 konvex gegeneinander gewölbt. Während die Wölbung bei der Greifer-Gleitplatte 1 gleichförmig ist, hat die Katz-Gleitplatte 10 die angenäherte Form einer Hyperbel mit einem stark gewölbten Mittelteil 102 und zwei stärker gestreckten Endteilen 101 und 103.

Auf der Oberseite des Greiferkopfstückes 6 ist ein hochragender Stützarm 12 angebracht, der wahlweise aus der mit vollen Linien eingezeichneten Stellung links in Fig. 3 in die Position 121 rechts in dieser Fig. umgesetzt werden kann. Dieser weist gemäß Fig. 3a zwei seitliche Streben 13 und eine obere Kopfleiste 14 mit seitlichen Schräggestellten Ausrichtenden 15 auf und umschreibt eine Portalöffnung 16. Der Kopfleiste 14 zugeordnet sind zwei vom Katzarm auslegerartig nach beiden Seiten vorragende Anschlagleisten 35, 36.

Bei der weiteren Aufwärtsbewegung des Greifers wird dieser zunächst durch Anlaufen der Ausrichtenden 15 an der Anschlagleiste 35 ausgerichtet, bevor in der Stellung Fig. 4 die Kopfleiste 14 an dieser Anschlagleiste zur Anlage kommt und dadurch eine erste Drehachse A bestimmt, um welche der Greifer beim weiteren Anheben geschwenkt wird, bis in der Stellung Fig. 5 die Gleitplatten 10 und 11 aneinander zur Anlage kommen. In diesem Augenblick hebt der Stützarm 12 von der Anschlagleiste 35 ab. Beim weiteren Schwenken über die Zwischenstellung Fig. 6 in die Endstellung Fig. 7 werden die beiden Gleitplatten 10, 11 weiterhin gleitend aneinander abgewälzt, bis die Gleitplatte 11 am Endteil 103 der Katz-Gleitplatte 10 fest anliegt und durch Betätigen eines nichtgezeigten Tastschalters oder durch ein Überstromrelais der Hubwerksantrieb ausgeschaltet und die Winde 26 durch eine Bremse festgehalten wird.

In dieser letzten Schwenkphase kann auch der Stützarm 12 an der Unterseite der Katz-Gleitplatte 10 anliegend gehalten sein. Dadurch läßt sich die Lage des Greifers zusätzlich stabilisieren, erfordert aber eine biegesteife Ausbildung des Stützarmes und dessen Anschlusses am Greifer-Kopfstück. Das Endtrum 31 kann sich während des Aufschwenkvorganges um die Katz-Gleitplatte 10 herumlegen. Zu diesem Zweck kann etwa in der Mitte dieser Gleitplatte eine Seilrille o. dgl. eingeformt sein.

In der Endstellung Fig. 7 ist gegenüber der Hängestellung ein Aufschwenkwinkel c = 75° erreicht. Dieser Winkel kann natürlich wesentlich vergrößert werden, wenn auch eine Steigerung über 90° hinaus nur noch einen begrenzten Nutzeffekt verspricht, denn die oberen Zinken des Greifers liegen nach Fig. 7 über der Oberseite des Kranträgers. Eine solche Stapelhöhe hat natürlich nur Sinn, wenn man ein Lager stets nur von einer Seite her auffüllt und wieder leert.

Fig. 8 zeigt eine zur Darstellung Fig. 7 spiegelbildliche Endstellung, die sich im Prinzip dadurch zustandebringen läßt, daß man lediglich den Stützarm 12 in der entgegengesetzten Position 121 am Greifer-Kopfstück 6 befestigt. Der Greifer führt dabei praktisch die gleiche Aufschwenkbewegung nach der entgegengesetzten Seite durch. Ein wesentlicher Unterschied besteht nur darin, daß jetzt das laufende Trum 33 des Tragmittels an der Außenseite der Katz-Gleitplatte 10 anliegt und dort entlanggezogen wird. Es muß also dafür gesorgt werden, daß sich dort reibungs- und verschleißarme Gleitverhältnisse ergeben. Das könnte etwa dadurch erreicht werden, daß man in der zuvor erwähnten Seilrille eine Schicht aus besonders gut gleitfähigem Kunststoff anbringt, in der Regel genügt bereits PE.

Eine erste Möglichkeit, den Gleitvorgang zu vermeiden, besteht darin, die Winde 26 von der Achse 9 auf die Achse 91 umzusetzen und das Endtrum 31 des Tragmittels an der Achse 9 anzuschießen. Etwa gleiche Verhältnisse ergeben sich, wenn man zwar den Anschluß des Endtrums 31 wechselt, aber das laufende Trum 33 des Tragmittels über die Umlenkrolle 32 führt. Schließlich kann man bei dieser Führung des Tragmittels bei geringer Änderung des kinematischen Abwälzvorganges auch den Anschluß des Endtrums 31 an der Achse 91 belassen.

Im Prinzip ist es auch möglich, mit zwei Trommeln zu arbeiten, die getrennte Antriebe haben oder durch ein Differentialgetriebe angetrieben werden. Dabei läßt sich dann der Schwenkvorgang dadurch bewerkstelligen, daß man normalerweise die eine oder die andere Trommel abbremst. Man kann diese Bremssteuerung durch einen etwa vom Stützarm 12 beeinflußten Tastschalter selbsttätig ausführen. Anstatt den Stützarm am Greifer anzubringen, läßt er sich an der Katze vorsehen. Gerade dann kann aber durch Fernsteuerung ein Umschalten des Stützarmes von der einen auf die andere Seite bewirkt oder aber jeweils einer von zwei vorgesehenen Stützarmen in Wirkposition gebracht werden.

Stets läßt sich durch die Umschaltung nicht nur die Ladehöhe auf beiden Seiten des Kranträgers steigern, sondern es wird auch bei unveränderter Stellung des Kranträgers nach beiden Seiten ausladend ein- und ausgelagert. Ein solcher Kranträger könnte also beispielsweise im First eines mehr oder weniger spitzgiebligen Gebäudes fest angebracht sein und erlaubt doch Einfüll-und Entnahmevorgänge verhältnismäßig weit nach beiden Seiten. Je höher dieser Träger oder eine andere Katzführung angebracht ist, um so mehr vergrößert sich die Ladebreite auch nach unten.

Die Antriebe der laufkatze und des Greifwerkes können in beliebiger bekannter Weise elektrisch, hydraulisch oder elektrohydraulisch ausgeführt sein, sie sind der übersichtlicheren Darstellung wegen weggelassen.

Die Gleitplatten 10 und 11 bilden normalerweise auch bei der Krümmung nur in einer gemeinsamen Ebene hinreichende Führung durch die vom seitlich ausragenden Greifer herrührende Außermittige Belastung und die große auf die nahezu ebenen Endteile 103 bzw. 101 wirkende Anlagekraft. Eine zusätzliche formschlüssige seitliche Führung kann allerdings von Vorteil sein, etwa dergestalt, daß die eine Gleitplatte in eine nutförmige Ausnehmung der anderen oder etwa die Gleitplatte 10 in die Portalöffnung 16 des Stützarmes 12 greift. Es kann allerdings auch an der Katze bzw. einem anders gestalteten Halter ein aufschwenkbares Zwischenglied gelagert sein, in welches der Greifer in seiner Hubendstellung formschlüssig eingreift und dann mit diesem Zwischenglied hochgeschwenkt wird. Ob mit oder ohne ein solches Zwischenglied, in der Endstellung kann auch nach den Fig. 7 und 8 mechanisch auslösbar verriegelt werden.

Die Fahrbahn für die Laufkatze kann in beliebiger Weise gestaltet sein, also auch einer Kurvenform folgen. An Stelle einer Laufkatze läßt sich nahezu jeder beliebige andere geeeignete Halter vorsehen, beispielsweise also auch eine hochliegende, auf unterschiedliche Weise bewegbare Arbeitsplattform o. dgl.

## Patentansprüche

1. Vorrichtung zum Anschließen eines Greifers (3) für landwirtschaftliche Gebäude an einem ihn mittels eines flexiblen Tragmittels (4) heb- und senkbar tragenden bewegbaren Halter (Laufkatze 25), insbesondere einer an einer Führung wie dem Kranträger (24) eines Hallenlaufkranes (23) längsverfahrbaren Laufkatze, gekennzeichnet durch am Greifer (3) und seinem Halter (Laufkatze 25) vorgesehene Schwenkmittel (10, 11) zum selbsttätigen In-Eingriffbringen und Abstützen des Greifers (3) am Halter beim Einfahren in die Hub-Endstellung und durch Schwenkmittel (12, 35, 36) zum selbsttätigen Hochschwenken des Greifers (3) aus seiner Hängestellung in eine Auslenkstellung bis wenigstens annähernd in eine waagerechte Ebene mit dem Kranträger (24) und quer zur Fahrtrichtung seines Halters bzw. seiner Laufkatze (25).

2. Vorrichtung nach Anspruch 1, dadurch gekennzeichnet, daß ein die Führung für die Laufkatze (25) bildender Kranträger (24) als torsionssteife Hohlprofil- oder Kastenkonstruktion ausgebildet ist.

3. Vorrichtung nach Anspruch 1 oder 2, dadurch gekennzeichnet, daß die Schwenkmittel (12, 35, 36) zum wahlweisen Hochschwenken nach rechts oder links eingerichtet sind.

4. Vorrichtung nach einem der Ansprüche 1 bis 3, dadurch gekennzeichnet, daß die Schwenkmittel zwischen Greifer (3) und Laufkatze (25) einen gegenüber dem Anschluß des Tragmittels (4) seitlich versetzten Stützvorsprung (Stützarm 12) aufweisen, der eine erste Schwenkachse (A, Fig. 4) beim Einfahren des Greifers (3) in seine Hub-Endstellung bestimmt.

5. Vorrichtung nach den Ansprüchen 3 und 4, dadurch gekennzeichnet, daß der Stützvorsprung als an Greifer (3) oder Laufkatze (25) von dessen einer Seite auf eine gegenüberliegende Seite umsetzbarer Stützarm (12) ausgebildet ist.

6. Vorrichtung nach einem der Ansprüche 1 bis 5 dadurch gekennzeichnet, daß an der Laufkatze (25) und Greifer (3) zusammenwirkende Führungsmittel (10, 11) zum Führen des Greifers (3) beim Schwenkvorgang zwischen Hängestellung (Fig. 3) und Auslenkstellung (Fig. 7) vorgesehen sind.

7. Vorrichtung nach Anspruch 6, dadurch gekennzeichnet, daß die Führungsmittel zwei aneinander zur Anlage zu bringendende Gleitplatten (10, 11) aufweisen, von welchen wenigstens die Halter-Gleitplatte (10) in der Schwenkebene konvex gewölbt ist.

8. Vorrichtung nach Anspruch 4 und 7, dadurch gekennzeichnet, daß die Halter-Gleitplatte (10) symmetrisch zu einer die Hängestellung des Greifers .(3) bestimmenden Mittelebene (29) ausgebildet ist.

9. Vorrichtung nach Anspruch 8, dadurch gekennzeichnet, daß die Halter-Gleitplatte (10) nach Art einer Hyperbel mit einem unteren Krümmungsteil (102) und zwei wenigstens annähernd gestreckten Endteilen (101, 103) ausgebildet ist.

10. Vorrichtung nach einem der Ansprüche 7 bis 9, gekennzeichnet durch die Ausbildung der Halter-Gleitplatte (10) als Umlenkelement für das Tragmittel (4) in der Schwenkphase des Greifers (3).

11. Vorrichtung nach einem der Ansprüche 4 bis 10 mit auf gegenüberliegenden Seiten einer Hänge-Mittelebene (29) des Greifers (3) an der Laufkatze (25) vorgesehenen Festanschluß (9) und ein Hubanschluß (33) für das vom Greifer kommende Tragmittel (4), dadurch gekennzeichnet, daß die Anordnungen von Festanschluß (91) und Hubanschluß (9) veränderbar, insbesondere vertauschbar vorgesehen sind.

12. Vorrichtung nach Anspruch 11, dadurch gekennzeichnet, daß auf der Seite des Festanschlusses (9, 31, 91) ein Umlenkmittel (32) zum Umlenken des vom Hubanschluß (9) zum Greifer (3) geführten Tragmitteltrums (33) angebracht ist.

## Claims

1. Apparatus for attaching a grab (3) for agricultural buildings by means of a raising and lowering flexible traction means (4) to a movable support (trolley 25) especially a longitudinally movable trolley (25) on a guide such as a cross girder (24) of a hall travelling crane (23) characterised by a swiveling means (10, 11) provided at the grab (3) and its support (trolley 25) for automatic engaging and supporting the grab (3) on the support when reaching the lifting end position and by a swiveling means (12, 35, 36) for automatic upward swinging of the grab (3) from its hanging position into a lift position up to at least almost in a horizontal plane with the crane girder (24) and traverse to the drive position of its support, respectively its trolley (25).

2. Apparatus according to claim 1 characterised in that a girder (24) forming the guide for the trolley (25) is constructed as a torsion resistant hollow profile or box structure.

3. Apparatus according to claims 1 and 2 characterised in that the swiveling means (12, 35, 36) is equipped to swivel upwards to the right or the left as desired.

4. Apparatus according to one of the claims 1 to 3 characterised in that the swivel means between grab (3) and trolley (25) possesses a support projection (support arm 12) which is laterally offset in respect of the connection of the traction means (4), which support projection determines a first swinging axis (A Fig. 4) when the grab (3) is reaching its lifting end position.

5. Apparatus according to claims 3 and 4 characterised in that the support projection is constructed as a support arm (12) which is transferable from one side of the grab (3) or trolley (25) to an opposite side.

6. Apparatus according to one of the claims 1 to 5 characterised in that on the trolley (25) and the grab (3) there are provided cooperating guide means (10, 11) for guiding the grab (3) in its swinging movement between hanging position (Fig. 3) and lift position (Fig. 7).

7. Apparatus according to claim 6 characterised in that the guide means posses two glide plates (10, 11) which are brought together into contact in which at least the support glide plate (10) is curved convex in the plane of swinging.

8. Apparatus according to claims 4 and 7 characterised in that the support glide plate (10) is constructed to be symmetrical about a middle plane (29) which determines the hanging position of the grab. (3).

9. Apparatus according to claim 8 characterised in that the support glide plate (10) is constructed in the form of a hyperbola with a lower curved component (102) and two at least nearly extended end components (101, 103).

10. Apparatus according to one of the claims 7 to 9 characterised by the construction of the support glide plate (10) as a deflection element of the carrying means (4) in the swinging phase of the grab (3).

11. Apparatus according to one of the claims 4 to 10 with a fixed connection (9) and a lifting connection (33) for the tracting means (4) coming from the grab which connections are provided at opposing sides of a hanging plane (29) of the grab (3) on the trolley (25) characterised in that the positions of the fixed connection (91) and the lifting connection (9) are provided to be changeable especially interchangeable.

12. Apparatus according to claim 11 characterised in that on the side of the fixed connection (9, 31, 91) there is fixed a means of deflection (32) for deflecting the traction means stringer (33) which is guided from the lifting connection (9) to the grab (3).

## Revendications

1. Dispositif pour attacher un grappin (3) pour bâtiments agricoles à un support mobile (chariot 25) au moyen d'un élément flexible de suspension (4) agencé pour porter le grappin en le faisant monter ou descendre, notamment à un chariot mobile en translation le long d'un guide tel que le pont roulant (24) d'une grue de halle (23), caractérisé en ce qu'il est prévu, sur le grappin (3) et son support (chariot 25), des moyens de basculement (10, 11) agencés pour s'engager automatiquement les uns avec les autres en constituant un appui du grappin (3) contre le support quand le grappin arrive en fin de course de levage, et en ce qu'il est prévu des moyens de basculement (12, 35, 36) pour faire basculer le grappin (3) automatiquement vers le haut à partir de sa position de suspension, en direction d'une position latérale basculée, au moins approximativement jusqu'à l'horizontale du pont roulant (24) et transversalement à la direction de déplacement de son support, respectivement de son chariot (25).

2. Dispositif selon la revendication 1, caractérisé en ce qu'un pont roulant (24) constituant le guide du chariot (25) est formé d'une construction rigide en torsion, comprenant un profilé creux ou un caisson.

3. Dispositif selon la revendication 1 ou 2, caractérisé en ce que les moyens de basculement (12, 35, 36) sont orientables pour sélectionner un basculement vers la droite ou vers la gauche.

4. Dispositif selon l'une quelconque des reven- . dications 1 à 3, caractérisé en ce que les moyens de basculement comportent, entre le grappin (3) et le chariot (25), un élément saillant (bras d'appui 12) décalé latéralement par rapport à la connexion réalisée par ledit élément flexible de suspension (4), cet élément saillant définissant un premier axe de basculement (A, fig. 4) à l'arrivée du grappin (3) en fin de course de levage.

5. Dispositif selon les revendications 3 et 4, caractérisé en ce que ledit élément saillant est constitué par un bras d'appui (12) monté sur le grappin (3) ou sur le chariot (25) et agencé pour être placé d'un côté ou de l'autre de celui-ci.

6. Dispositif selon l'une quelconque des revendications 1 à 5, caractérisé en ce que le chariot (25) et le grappin (3) comportent des moyens de guidage (10, 11) qui coopèrent pour guider le grappin (3) en cours de basculement entre sa position de suspension (fig. 3) et sa position basculée (fig. 7).

7. Dispositif selon la revendication 6, caractérisé en ce que lesdits moyens de guidage comportent deux plaques de glissement (10. 11) agencées pour s'appuyer l'une contre l'autre, dont au moins la plaque du support (10) est bombée de manière convexe dans le plan de basculement.

8. Dispositif selon les revendications 4 et 7, caractérisé en ce que la plaque de glissement (10) du support est disposée symétriquement par rapport à un plan médian (29) de la suspension du grappin (3).

9. Dispositif selon la revendication 8, caractérisé en ce que la plaque de glissement (10) du support présente une forme en hyperbole avec une partie centrale (102) de forte courbure et deux parties d'extrémités (101, 103) qui sont au moins approximativement droites.

10. Dispositif selon l'une quelconque des revendications 7 à 9, caractérisé en ce que la plaque de glissement (10) du support est agencée pour servir d'organe de déviation de l'élément de suspension (4) pendant la phase de basculement du grappin (3).

11. Dispositif selon l'une quelconque des revendications 4 à 10, dans lequel le chariot (25) comporte, respectivement de part et d'autre d'un plan médian de suspension (29) du grappin, un raccordement fixe (9) et un raccordement de levage (33) de l'élément de suspension (4) provenant du grappin, caractérisé en ce que les positions du raccordement fixe (91) et du raccordement de levage (9) sont variables, et notamment sont permutables.

12. Dispositif selon la revendication 11, caractérisé en ce qu'un moyen de déviation (32) du brin (33) de l'élément de suspension situé entre le raccordement de levage (9) et le grappin (3) est disposé du côté du raccordement fixe (9, 31, 91).
